# EUROPÄISCHE PATENTSCHRIFT

(11) **EP 1 096 528 B1**
(45) Veröffentlichungstag und Bekanntmachung des Hinweises auf die Patenterteilung: **14.07.2004**
(21) Anmeldenummer: 00117608.0
(22) Anmeldetag: 16.08.2000
(51) Int. Cl.: H01H 71/24

(54) **Elektrisches Schutzschaltgerät**
Electrical protective switching device
Disjoncteur de protection électrique

(30) Priorität: 29.10.1999 DE 19952180
(43) Veröffentlichungstag der Anmeldung: 02.05.2001
(73) Patentinhaber: Moeller GmbH, 53115 Bonn (DE)
(72) Erfinder: Faust, Manfred, 53757 St. Ausgustin (DE); Dauer, Klaus, 56075 Koblenz (DE); Winzen, Lothar, 56572 Unkel (DE); Baujan, Günter, 53844 Troisdorf (DE); Baumeister, Rudolf, 53773 Hennef (DE); Blechacz, Volker, 53332 Bornheim (DE); Willerscheidt, Peter, 53424 Remagen (DE); Kamp, Hartmut, 56566 Neuwied (DE)

(56) Entgegenhaltungen:
- EP-A- 0 333 650
- EP-A- 0 621 618
- DE-A- 4 208 716
- DE-B- 1 096 469

## Beschreibung

Die Erfindung betrifft ein elektrisches Schutzschaltgerät, insbesondere Motorschutzschalter, nach dem Oberbegriff des Anspruches 1.

Aus der DE 42 08 716C2 und insbesondere aus der EP 333 650 sind bereits ein derartige Schaltgeräte bekannt. Diese Schutzschaltgeräte weisen ebenfalls ein Isolierstoffgehäuse mit einer Schaltvorrichtung und einer Auslöseeinheit mit einem kurzschlußempfindlichen elektromagnetischen Schnellauslöser auf.

Bekannte Schutzschaltgeräte weisen einen rotationssymmetrischen Magnetanker für den Schnellauslöser auf. Bekannt ist es auch, den Magnetanker mit einer Vorspannung zu beaufschlagen, die durch eine an einem Kopfstück des Magnetankers wirkende Feder erzeugt wird.

Der Erfindung liegt die Aufgabe zugrunde, ein gattungsgemäßes Schaltgerät zu schaffen, welches in seinem Aufbau derart verbessert ist, daß eine platzsparende und kompakte Bauweise des Gerätes möglich wird.

Ausgehend von einem Schutzschaltgerät der eingangs genannten Art wird die Aufgabe erfindungsgemäß durch die kennzeichnenden Merkmale des unabhängigen Anspruches gelöst, während den abhängigen Ansprüchen vorteilhafte Weiterbildungen der Erfindung zu entnehmen sind.

Durch die Geometrie des Magnetankers können die einzelnen Teile, wie Federelemente oder Bereiche der Auslösebrücke, relativ eng angeordnet und in einfacher Weise montiert werden, ohne daß die magnetischen Eigenschaften des Schnellauslösers nachteilig verändert werden. Die Bauweise eines Schutzschaltgerätes kann sehr kompakt ausgeführt werden.

Der Magnetanker hat anstelle von zwei Schnittstellen für z.B. eine Ankerdrehfeder und eine Auslösebrücke nur noch eine Schnittstelle.

Weitere Einzelheiten und Vorteile der Erfindung ergeben sich aus den Unteransprüchen und dem folgenden, anhand von Figuren erläuterten Ausführungsbeispiel. Es zeigen
- Figur 1:: ein Schutzschaltgerät gemäß der Erfindung in Perspektivansicht;
- Figur 2:: die Auslöseeinheit des erfindungsgemäßen Schutzschaltgerätes in Explosionsdarstellung;
- Figur 3a:: einen auswechselbaren Aufnahmekörper mit Magnetanker und Federelement in Explosionsdarstellung;
- Figur 3b:: eine Schnittdarstellung des Aufnahmekörpers entlang der Linie A-A in Fig. 3a;
- Figur 3c:: eine Schnittdarstellung des Aufnahmekörpers entlang der Linie B-B in Fig. 3a;
- Figur 4:: eine vormontierte Auslöseeinheit mit separatem vormontierten Aufnahmekörper;
- Figur 5:: ein Schaltgerätegehäuseteil mit eingebauter Auslöseeinheit und separatem vormontierten Aufnahmekörper;
- Figur 6:: eine Darstellung des Magnetankers von einer Seite ;
- Figur 7:: eine Darstellung des Magnetankers von einer anderen Seite;
- Figur 8:: eine Schnittdarstellung des Magnetankers;
- Figur 9:: eine andere Schnittdarstellung des Magnetankers;
- Figur 10:: eine Schnittdarstellung des Schnellauslösers.

Die Fig. 1 zeigt ein elektrisches Schutzschaltgerät 1, insbesondere Motorschutzschalter, mit einem Drehantrieb und einen Drehkopf 11 zum Ein- und Ausschalten und Anzeigen der Auslösung bei Überlast oder Kurzschluß und mit einem Gehäuse 12, das in drei Gehäuseteile 13, 14, 15 unterteilt ist. Der mittlere Gehäuseteil 14 weist Kabeleinführungsöffnungen 16 mit Kabelklemmen 17 auf.

Die Fig. 2 zeigt die Auslöseeinheit des erfindungsgemäßen Schutzschaltgerätes in einer Explosionsdarstellung. Dabei umfaßt die Auslöseeinheit einen Teileträger 5, an dem ein Anschlußstück 6 befestigbar ist. Der Teileträger 5 besteht mit Vorteil aus einem Thermoplastkunststoff.

Das Anschlußstück 6 besteht aus Kupfer und ist L-förmig, wobei der untere nach außen gerichtete Schenkel 18 als Kontaktabgriff für die Kabelklemme 17 vorgesehen ist.
Der Teileträger 5 weist einen Fixierungszapfen 23 auf, der in eine entsprechende Vertiefung am unteren Schenkel 18 des Anschlußstückes 6 ragt.

Der obere Schenkel 21 ist mit einer Verbindungszone 19 zum Anschluß eines Überstrom- beziehungsweise Bimetallauslösers 9 versehen. Dabei ist ein Heizleiter 22, insbesondere mittels einer Plasma- oder Schutzgasschweißverbindung, über die Verbindungszone 19 mit dem Anschlußstück 6 verbunden. Hierfür ist der Heizleiter 22 in bekannter Weise spiralförmig um ein Bimetall 8 gelegt und an seinem anderen freien Ende, vorzugsweise ebenfalls mittels einer Plasma- oder Schutzgasschweißverbindung, mit dem Bimetall 8 verbunden.

Durch die Schutzgasschweißverbindung zwischen dem Kupfer und der Bimetall 8, die sich nur sehr schwer schweißen läßt, wird eine sichere Verbindung hergestellt, wodurch Qualitätsprobleme in dieser Hinsicht beseitigt werden. Mit der Schutzgas- bzw. Plasmaschweißung wird das Heizelement 22 an der passiven Seite des Bimetalls 8 angeschweißt. Die passive Seite des Bimetalls 8 ist zum Schweißen gut geeignet, weil nur die aktive Seite aus einer Legierung besteht, die sich relativ schwer bzw. nicht schweißen läßt.

Das untere Ende des Bimetalls 8 ist mit einem Jochblech 28 an einer nach außen gebogenen Zunge 33 senkrecht verbunden.
Das Jochblech 28 besteht aus einem im wesentlichen U-förmigen Bereich mit zwei parallelen Seitenschenkeln 29, 31 und einem diese verbindenden Querschenkel 30 die den Schnellauslöser 10 halten, einem an dem zweiten Schenkel 31 rechtwinkelig einstückig verbunden Befestigungsabschnitt 32 und einer Zunge 33.

An dem Befestigungsabschnitt 32 ist eine Fixierlasche angeordnet, die in eine längliche, mit Fixiernoppen versehene, Rastöffnung des Teileträgers 5 eingreift. Hierdurch wird das Jochblech 28 in dem Teileträger 5 befestigt.

Zu dem Befestigungsabschnitt 32 des Jochbleches 28 ist ein, im wesentlichen L-förmig ausgebildetes Kontaktelement 7 mit einem seiner Schenkelteile parallel verlaufend angeordnet.

Die Auslösespule 38 des Schnellauslösers 10 ist ihrem einen Spulenende mit dem Kontaktelement 7 und mit ihrem anderen Spulenende mit dem Jochblech 28 am Befestigungsabschnitt 32 verbunden. Die Verbindung erfolgt ebenfalls vorzugsweise durch Schutzgas- oder Plasmaschweißen.

Das parallel zum Befestigungsabschnitt 32 verlaufende Schenkelteil des Kontaktelementes 7 ist bereichsweise mit Aussparungen versehen um mit Teilen des Jochbleches 28 ineinanderzugreifen. Hierdurch wird äußerst platzsparend gebaut.

Im unteren Bereich des Teileträgers 5 wird ein Slotmotor 47 vormontiert.

In einer besonders bevorzugten Ausführungsform ist die Auslöseeinheit ausschließlich durch Verklebung im Gehäuse 12 fixiert (d.h. ohne Verschraubung, Verrastung, Verspannung oder dergleichen). Als besonders geeignete Klebestellen haben sich Fortsätze an den spannungführenden Teilen erwiesen. In der dargestellten Ausführungsform sind mindestens ein erster Klebefortsatz K1 an der Verbindungszone 19 des Anschlußstückes 6, ein zweiter Klebefortsatz K2 an der mit dem Jochblech 28 verbundenen Zunge 33 und ein dritter und vierter Klebefortsatz K3, K4 am Jochblech 28 selbst, im Eckbereich von Seitenschenkel 29 und Querschenkel 30, angeordnet.

Der Stromfluß in den, an dem Teileträger 5 angeordneten Teilen erfolgt von dem unteren Schenkel des Anschlußstückes 6 bis zu der Schweißverbindung Verbindungszone 19 / Heizelement 22, anschließend in das Heizelement 22 bis zu der Schweißverbindung Heizelement 22 / Bimetall 8, anschließend über das Bimetall 8 bis zu der Schweißverbindung Bimetall 8 / Jochblech 28, anschließend über den Befestigungsabschnitt 32 des Jochblechs 28 bis zu der Schweißverbindung Befestigungsabschnitt 32 / Auslösespule 38, anschließend über die Wicklung der Auslösespule 38 bis zu der Schweißverbindung Auslösespule 38 / Kontaktelement 7 in das Kontaktelement 7 zur Weiterführung des Stromes über das mit dem Kontaktelement 7 zusammenwirkende bewegliche Kontaktelement.

Fig.3a zeigt eine vormontierbare Einheit mit einem Aufnahmekörper 60, einem Magnetanker 62 und einem Federelement 64 in einer Explosionsdarstellung.

Der Magnetanker 62 weist ein erstes Teil MA₁, ein zweites Teil MA₂, und ein drittes Teil MA₃ auf, wobei das zweite Teil MA₂ zwischen dem ersten Teil MA₁ und dem dritten Teil MA₃ angeordnet ist.
Der Magnetanker 62 ist im wesentlichen stabförmig ausgebildet, wobei sein unterer Teil MA₁ einen nahezu quadratischen Querschnitt aufweist und sein oberer Teil MA₂ als stiftförmiger Fortsatz deutlich geringeren und insbesondere kreisrunden Querschnitts ausgebildet ist. Dabei ist der obere Teil MA₂ mit Vorteil nicht zentrisch, sondern aus der Achsmitte des Ankers 62 versetzt angeordnet. An seinem freien Ende ist der obere Teil MA₂ durch ein vorzugsweise plattenartiges Kopfstück 63 erweitert. Der Magnetanker 62 besteht aus einem magnetisierbaren Material.
Der Magnetankerkörper (mit Ausnahme des Kopfstückes 63) kann z.B. auf einfache Weise aus einem Vierkantprofil gedreht werden. Dabei kann durch Zentrierung des Materials in der Mittelachse des Vierkantprofils, der untere Teil MA₁ und bei Zentrierung des Materials aus der Profilmitte versetzt, der obere Teil MA₂ gefertigt (z.B. durch Drehen auf einer Drehbank) werden.

Der Aufnahmekörper 60 besteht aus Isolierstoff und dient der Aufnahme des Magnetankers 62 und des Federelementes 64. Dabei ist der Magnetanker 62 längsbeweglich in dem, im wesentlichen röhrenförmig ausgebildeten, Aufnahmekörper 60 gelagert. Durch das Federelement 64, welches vorzugsweise als Drehfeder ausgebildet ist und ebenfalls in, beziehungsweise an, dem Aufnahmekörper 60 angeordnet ist, ist der Magnetanker 62 entgegen seiner Auslösebewegungsrichtung (hier: nach unten) mit einer Federkraft beaufschlagt. Hierfür stützt sich die Drehfeder mit ihrem einen freien Ende an einem Widerlager 66 des Aufnahmekörpers 60 ab. Mit ihrem anderen freien Ende hintergreift die Drehfeder das Kopfstück 63 des Magnetankers 62 und beaufschlagt diesen hierdurch mit einer Federkraft entgegen seiner Auslösebewegungsrichtung.

Das an dem Kopfstück 63 greifende Ende des Federelementes 64 greift auf einen freien Bereich 80 des zweiten Teils MA₂ in der Nähe der Achsmitte des Magnetankers 62. Auf den freien Bereich 80 des zweiten Teils MA₂, in der Nähe der Achsmitte des Magnetankers 62 ist auch ein Auslöseelement 81 einer Auslösebrücke angeordnet. Das Auslöseelement 81 ist hakenförmig.

Der Aufnahmekörper 60 besteht im wesentlichen aus einem unteren, rohrförmigen Abschnitt I und einem Kopfabschnitt II.

Der Abschnitt I dient in seinem oberen Teil I₁ der Führung des Magnetankers 62 und in seinem unteren Teil I₂ der Befestigung innerhalb des Schnellauslösers 10. In seinem oberen Teil I₁ weist der Aufnahmekörper 60 in Anpassung an den unteren Teil MA₂ des Magnetankers 62 den Kreisquerschnitt verengende Wandungsbereiche auf (gemäß Fig. 3b). In seinem unteren randoffenen Teil I₂ ist der Aufnahmekörper 60 in seinem Inneren in Anpassung an den Querschnitt des Magnetankers 62, insbesondere kreisrund, ausgebildet (Fig.3c).

Für die Montage des Magnetankers 62 in dem Aufnahmekörper 60 wird der Magnetanker 62 mit seinem Kopfstück 63 voran, von unten in den unteren Teil I₂ des Aufnahmekörpers 60 eingeführt. In einer vormontierten Ruheposition wird der Magnetanker 62 innerhalb des Aufnahmekörpers 60 durch ein freies, unter das Kopfstück 63 des Magnetankers 62 greifendes, Ende der Drehfeder entgegen der Auslösebewegungsrichtung vorgespannt. Hierbei wird der Magnetanker 62 durch die zwischen oberem und unteren Teil des Magnetankers 62 gebildete Übergangsebene MA_{Ü}, die mit einem insbesondere kreisringförmigen Widerlager im Inneren des Aufnahmekörpers 60 zusammenwirkt in seinem Verschiebeweg entgegen der Auslösebewegungsrichtung begrenzt. Auf diese Weise ist der in der vormontierten Einheit (60, 62, 64) gelagerte Magnetanker 62 zwischen der beschrieben Ruheposition und einer in Auslösebewegungsrichtung befindlichen Auslöseposition beweglich gelagert. Die Auslöseposition wird bei Auftreten einer bestimmten Magnetfeldstäke und damit bei einer bestimmten Kurzschlußstromhöhe erreicht, indem der längsbeweglich gelagerte Magnetanker 62 und der feststehende Magnetkern 68 durch das erzeugte Magnetfeld magnetisiert werden und sich durch die magnetische Wirkung anziehen. Der bei einer bestimmten Stromstärke erreichbare Verschiebeweg des Magnetankers 62 und die Federkraft, mit der der Magnetanker 62 entgegen der Auslösebewegungsrichtung vorgespannt ist, stehen in Wechselwirkung. So ist durch die Dimensionierung der Drehfeder der Grenzstrom einstellbar, bei dem der Schnellauslöser 10 auslösen soll. Für den Auslösevorgang wirkt (schlägt) der Magnetanker 62 auf einen, bereichsweise im Magnetkern 68 geführten, Schlaganker 69.

Gemäß Fig.4 wird der Aufnahmekörper 60 zur Befestigung am Schnellauslöser 10 mit seinem unteren offenen Ende des Abschnittes I durch eine Öffnung 29a des Seitenschenkels 29 auf den Magnetkern 68 des Schnellauslösers 10 lösbar aufgesteckt (kraftschlüssig). Hierdurch wird eine einfache Austauschbarkeit der vormontierbaren Einheit bestehend aus Aufnahmekörper 60, Magnetanker 62 und Federelement 64 gewährleistet. Dies hat eine erleichterte Montage sowie eine vereinfachte Dimensionierung der Schaltgeräte bezüglich ihrer Ansprechwerte für Kurzschlußströme zur Folge. Damit die Einheit 60, 62, 64 verdrehsicher im Kurzschlußauslöser 10 fixiert ist, weisen der Aufnahmekörper 60 und der Seitenschenkel 29 entsprechende Verdrehsicherungsmittel 70, 71 auf. Hierfür ist der Aufnahmekörper 60 vorzugsweise mit einem umfänglich angeordneten nach außen gerichteten Fixierungsfortsatz ausgebildet, während der Seitenschenkel 29 in seiner Öffnung 29a eine mit dem Fixierungsfortsatz zusammenwirkende Ausnehmung aufweist.

Desweiteren erstreckt sich der Gegenstand der Erfindung auch auf andere Schutzschaltgeräte wie Leistungsschalter oder Leitungsschutzschalter oder dergleichen. Auch gehören alle in der Zeichnung gezeigten Merkmale zur Erfindung, insbesondere Geometrie, wie dargestellt.

### Bezugszeichenliste

- Schaltgerät: 1
- Teileträger: 5
- Anschlußstück: 6
- Kontaktelement: 7
- Bimetall: 8
- Überstromauslöser: 9
- Schnellauslöser: 10
- Drehkopf: 11
- Gehäuse: 12
- Gehäuseteile: 13, 14, 15
- Kabeleinführungs-Öffnungen: 16
- Kabelklemme: 17
- unterer Schenkel: 18
- Verbindungszone: 19
- oberer Schenkel: 21
- Heizelement: 22
- Fixierungszapfen: 23
- Jochblech: 28
- Seitenschenkel: 29, 31
- Querschenkel: 30
- Befestigungsabschnitt: 32
- Zunge: 33
- Auslöserspule: 38

- Aufnahmekörper: 60
- Magnetanker: 62
- Kopfstück: 63
- Federelement: 64
- Widerlager: 66
- Magnetkern: 68
- Schlaganker: 69
- Verdrehsicherungs-Mittel: 70, 71
- freien Bereich: 80
- Auslöseelement: 81

## Patentansprüche

1. Elektrisches Schutzschaltgerät (1), insbesondere Motorschutzschalter, mit
- einem Gehäuse (12) aus Isolierstoff,
- einer Schaltkontaktanordnung, und
- einer Auslöseeinheit mit einem elektromagnetischen Schnellauslöser (10) umfassend eine Auslöserspule (38), einen Magnetkern (68), einen Magnetanker (62) aus magnetisierbaren Material, einem Federelement (64) für den Schnellauslöser (10), und einen Schlaganker (69), wobei der Magnetanker (62) längsbeweglich in einem Aufnahmekörper (60) gelagert ist, wobei der Magnetanker (62) ein erstes Teil (MA₁), ein zweites Teil (MA₂), und ein drittes Teil (MA₃) aufweist, wobei das zweite Teil (MA₂) zwischen dem ersten Teil (MA₁) und dem dritten Teil (MA₃) angeordnet ist, wobei das zweite Teil (MA₂) als stiftförmiger Fortsatz mit deutlich geringerem Querschnitt als das erste Teil (MA₁) ausgebildet ist, wobei daß das dritte Teil (MA₃) als Kopfstück (63) ausgebildet ist, an dem sich das Federelement (64) abstützt und wobei das Federelement (64) zumindest teilweise im Bereich des zweiten Teils (MA₂) angeordnet ist, **dadurch gekennzeichnet, daß** das zweite Teil (MA₂) nicht zentrisch, sondern aus der Achsmitte des Magnetankers (62) versetzt angeordnet ist.

2. Elektrisches Schutzschaltgerät nach Anspruch 1, **dadurch gekennzeichnet, daß** der Magnetanker (62) unverdrehbar in dem Aufnahmekörper (60) geführt ist.

3. Elektrisches Schutzschaltgerät nach Anspruch 2, **dadurch gekennzeichnet, daß** das erste Teil (MA₁) ein verdrehsicheren Querschnitt aufweist.

4. Elektrisches Schutzschaltgerät nach Anspruch 3, **dadurch gekennzeichnet, daß** das erste Teil (MA₁) ein Vierkantprofil aufweist.

5. Elektrisches Schutzschaltgerät nach einem oder mehreren der vorherigen Ansprüche, **dadurch gekennzeichnet, daß** das dritte Teil (MA₃) als plattenartiges Kopfstück (63) ausgebildet ist.

6. Elektrisches Schutzschaltgerät nach einem oder mehreren der vorherigen Ansprüche, **dadurch gekennzeichnet, daß** das erstes Teil (MA₁), das zweite Teil (MA₂), und das dritte Teil (MA₃) zu einem einzigen Magnetankerkörper einstückig verbunden sind.

7. Elektrisches Schutzschaltgerät nach Anspruch 6, **dadurch gekennzeichnet, daß** der zweite Teil (MA₂) des Magnetankerkörpers aus einem Vierkantprofil in der Weise gedreht wird, daß bei der Zentrierung die Mittelachse des Vierkantprofils aus der Profilmitte versetzt angeordnet ist.

8. Elektrisches Schutzschaltgerät nach einem oder mehreren der vorherigen Ansprüche, **dadurch gekennzeichnet, daß** das Federelement (64) eine Drehfeder ist.

9. Elektrisches Schutzschaltgerät nach einem oder mehreren der vorherigen Ansprüche, **dadurch gekennzeichnet, daß** das Federelement (64) in oder an dem Aufnahmekörper (60) angeordnet ist, wobei der Magnetanker (62) entgegen seiner Auslösebewegungsrichtung mit einer Federkraft beaufschlagt, wobei sich das Federelement (64) mit seinem freien Ende an einem Widerlager (66) des Aufnahmekörpers (60) abstützt, und daß das Federelement (64) mit seinem anderen freien Ende das Kopfstück (63) des Magnetankers (62) greift und der Magnetanker (62) hierdurch mit einer Federkraft entgegen seiner Auslösebewegungsrichtung beaufschlagt wird.

10. Elektrisches Schutzschaltgerät nach einem oder mehreren der vorherigen Ansprüche, **dadurch gekennzeichnet, daß** das an dem Kopfstück (63) greifende Ende des Federelementes (64) auf einen freien Bereich (80) des zweiten Teils (MA₂) in der Nähe der Achsmitte des Magnetankers (62) greift.

11. Elektrisches Schutzschaltgerät nach einem oder mehreren der vorherigen Ansprüche, **dadurch gekennzeichnet, daß** auf einen freien Bereich (80) des zweiten Teils (MA₂), in der Nähe der Achsmitte des Magnetankers (62) ein Auslöseelement (81) einer Auslösebrücke angeordnet ist.

12. Elektrisches Schutzschaltgerät nach einem oder mehreren der vorherigen Ansprüche, **dadurch gekennzeichnet, daß** Auslöseelement (81) hakenförmig ist.

13. Elektrisches Schutzschaltgerät nach einem oder mehreren der vorherigen Ansprüche, **dadurch gekennzeichnet, daß** der Aufnahmekörper (60) in einer Öffnung (29a) eines U-förmig ausgebildeten Jochbleches (28) des Schnellauslösers (10) angeordnet ist, daß der Aufnahmekörper (60) mit seinem einem Magnetankerkopf abgekehrten Ende auf den Magnetkern (68) aufsteckbar ist, und daß der Aufnahmekörper (60) und das Jochblech (28) Verdrehsicherungsmittel (70, 71) aufweisen, die eine Unverdrehbarkeit des Aufnahmekörpers (60) gewährleisten.

14. Elektrisches Schutzschaltgerät nach einem oder mehreren der vorherigen Ansprüche, **dadurch gekennzeichnet, daß** der Aufnahmekörper (60) Mittel zur Änderung der Vorspannung des Federmittels (64) aufweist.

15. Elektrisches Schutzschaltgerät nach dem vorherigen Anspruch, **dadurch gekennzeichnet, daß** die Mittel als Widerlager für die Aufnahme eines Federarmendes der Drehfeder ausgebildet sind.

16. Elektrisches Schutzschaltgerät nach einem oder mehreren der vorherigen Ansprüche, **dadurch gekennzeichnet, daß** der Aufnahmekörper (60) eine axiale Länge aufweist, die größer ist, als die Länge des Magnetankers (62) zuzüglich seines Verschiebeweges.

17. Elektrisches Schutzschaltgerät nach einem oder mehreren der vorherigen Ansprüche, **dadurch gekennzeichnet, daß** der Magnetanker (62) in seinem unteren Teil (MA₁) und der Aufnahmekörper (60) in seinem, den unteren Teil (MA₁) führenden Teil (I₁) in Anpassung aneinander derart ausgebildet sind, daß der Magnetanker (62) unverdrehbar im Aufnahmekörper (60) geführt ist.

## Claims

1. Electrical protective switching device (1), in particular a motor circuit breaker, having
- an enclosure (12) made of insulating material,
- a switching contact arrangement, and
- a tripping unit with an electromagnetic quick-action release (10) comprising a release coil (38), a magnet core (68), a magnet armature (62) made of magnetizable material, a spring element (64) for the quick-action release (10), and an impact armature (69), the magnet armature (62) being mounted in a holding body (60) such that it can move longitudinally, the magnet armature (62) having a first part (MA₁), a second part (MA₂) and a third part (MA₃), the second part (MA₂) being arranged between the first part (MA₁) and the third part (MA₃), the second part (MA₂) being in the form of a pin-like protrusion having a markedly smaller cross section than the first part (MA₁), the third part (MA₃) being in the form of a head piece (63) which supports the spring element (64), and the spring element (64) being arranged at least partly in the region of the second part (MA₂), **characterized in that** the second part (MA₂) is not arranged centrally but is arranged offset from the axial centre of the magnet armature (62).

2. Electrical protective switching device according to Claim 1, **characterized in that** the magnet armature (62) is guided in the holding body (60) such that it cannot rotate.

3. Electrical protective switching device according to Claim 2, **characterized in that** the first part (MA₁) has a cross section which is secure against rotation.

4. Electrical protective switching device according to Claim 3, **characterized in that** the first part (MA₁) has a square profile.

5. Electrical protective switching device according to one or more of the preceding claims, **characterized in that** the third part (MA₃) is in the form of a platelike head piece (63).

6. Electrical protective switching device according to one or more of the preceding claims, **characterized in that** the first part (MA₁), the second part (MA₂) and the third part (MA₃) are connected in one piece to form a single magnet armature body.

7. Electrical protective switching device according to Claim 6, **characterized in that** the second part (MA₂) of the magnet armature body is turned from a square profile such that, during centring, the central axis of the square profile is arranged offset from the profile centre.

8. Electrical protective switching device according to one or more of the preceding claims, **characterized in that** the spring element (64) is a torsion spring.

9. Electrical protective switching device according to one or more of the preceding claims, **characterized in that** the spring element (64) is arranged in or on the holding body (60), the magnet armature (62) being subjected to a spring force counter to the direction of its tripping movement, the free end of the spring element (64) being supported on an opposing bearing (66) of the holding body (60), and **in that** the other free end of the spring element (64) grips the head piece (63) of the magnet armature (62), and as a result the magnet armature (62) is subjected to a spring force counter to the direction of its tripping movement.

10. Electrical protective switching device according to one or more of the preceding claims, **characterized in that** the end of the spring element (64) which grips the head piece (63) grips in a free region (80) of the second part (MA₂) in the vicinity of the axial centre of the magnet armature (62).

11. Electrical protective switching device according to one or more of the preceding claims, **characterized in that** a tripping element (81) of a tripping link is arranged in a free region (80) of the second part (MA₂) in the vicinity of the axial centre of the magnet armature (62).

12. Electrical protective switching device according to one or more of the preceding claims, **characterized in that** the tripping element (81) is in the form of a hook.

13. Electrical protective switching device according to one or more of the preceding claims, **characterized in that** the holding body (60) is arranged in an opening (29a) in a U-shaped yoke plate (28) of the quick-action release (10), **in that** the end of the holding body (60) which faces away from a magnet armature head can be plugged onto the magnet core (68), and **in that** the holding body (60) and the yoke plate (28) have anti-rotation means (70, 71) which make it impossible for the holding body (60) to rotate.

14. Electrical protective switching device according to one or more of the preceding claims, **characterized in that** the holding body (60) has means for altering the prestress of the spring means (64).

15. Electrical protective switching device according to the preceding claim, **characterized in that** the means are in the form of an opposing bearing for holding a spring arm end of the torsion spring.

16. Electrical protective switching device according to one or more of the preceding claims, **characterized in that** the holding body (60) has an axial length which is greater than the length of the magnet armature (62) plus its displacement path.

17. Electrical protective switching device according to one or more of the preceding claims, **characterized in that** the lower part (MA₁) of the magnet armature (62) and the part (I₁) of the holding body (60) which guides the lower part (MA₁) are matched to one another so that the magnet armature (62) is guided in the holding body (60) such that it cannot rotate.

## Revendications

1. Commutateur de protection électrique (1), notamment disjoncteur de protection, comprenant
- un boîtier (12) en matériau isolant,
- un arrangement de contacts de commutation, et
- une unité de déclenchement munie d'un déclencheur rapide électromagnétique (10) comprenant une bobine de déclencheur (38), un noyau magnétique (68), une palette mobile (62) en matériau magnétisable, un élément ressort (64) pour le déclencheur rapide (10) et une palette d'impact (69), avec lequel la palette mobile (62) est logée dans un corps de logement (60) de manière à pouvoir bouger dans le sens longitudinal, avec lequel la palette mobile (62) présente une première partie (MA₁), une deuxième partie (MA₂) et une troisième partie (MA₃), avec lequel la deuxième parie (MA₂) est disposée entre la première partie (MA₁) et la troisième partie (MA₃), avec lequel la deuxième partie (MA₂) est réalisée sous la forme d'un prolongement en forme de cheville dont la section transversale est nettement inférieure à celle de la première partie (MA₁), avec lequel la troisième partie (MA₃) est réalisée sous la forme d'une pièce de tête (63) sur laquelle s'appuie l'élément ressort (64) et avec lequel l'élément ressort (64) est au moins partiellement disposé dans la zone de la deuxième partie (MA₂), **caractérisé en ce que** la deuxième partie (MA₂) est disposée non pas de manière centrée, mais décalée par rapport au centre de l'axe de la palette mobile (62).

2. Commutateur de protection électrique selon la revendication 1, **caractérisé en ce que** la palette mobile (62) est guidée dans le corps de logement (60) de manière à ne pas pouvoir tourner.

3. Commutateur de protection électrique selon la revendication 2, **caractérisé en ce que** la première partie (MA₁) présente une section transversale résistante à la torsion.

4. Commutateur de protection électrique selon la revendication 3, **caractérisé en ce que** la première partie (MA₁) présente un profil carré.

5. Commutateur de protection électrique selon une ou plusieurs des revendications précédentes, **caractérisé en ce que** la troisième partie (MA₃) est réalisée sous la forme d'une pièce de tête (63) de type plaquette.

6. Commutateur de protection électrique selon une ou plusieurs des revendications précédentes, **caractérisé en ce que** la première partie (MA₁), la deuxième partie (MA₂) et la troisième partie (MA₃) sont reliées en une seule pièce en un corps de palette mobile unique.

7. Commutateur de protection électrique selon la revendication 6, **caractérisé en ce que** la deuxième partie (MA₂) du corps de palette mobile est tournée dans un profilé carré de manière à ce que lors du centrage, l'axe central du profil carré soit décalé par rapport au centre du profil.

8. Commutateur de protection électrique selon une ou plusieurs des revendications précédentes, **caractérisé en ce que** l'élément ressort (64) est un ressort de rotation.

9. Commutateur de protection électrique selon une ou plusieurs des revendications précédentes, **caractérisé en ce que** l'élément ressort (64) est disposé dans ou sur le corps de logement (60), la palette mobile (62) exerçant une force de ressort à l'opposé du sens de son mouvement de déclenchement, l'élément ressort (64) s'appuyant avec son extrémité libre sur une butée (66) du corps de logement (60) et que l'élément ressort (64) saisit la pièce de tête (63) de la palette mobile (62) avec son autre extrémité libre et la palette mobile (62) est ainsi soumise à une force de ressort à l'opposé du sens de son mouvement de déclenchement.

10. Commutateur de protection électrique selon une ou plusieurs des revendications précédentes, **caractérisé en ce que** l'extrémité de l'élément ressort (64) qui saisit la pièce de tête (63) vient en prise sur une zone libre (80) de la deuxième partie (MA₂) à proximité du centre de l'axe de la palette mobile (62).

11. Commutateur de protection électrique selon une ou plusieurs des revendications précédentes, **caractérisé en ce qu'**un élément de déclenchement (81) d'un pont de déclenchement est disposé sur une zone libre (80) de la deuxième partie (MA₂) à proximité du centre de l'axe de la palette mobile (62).

12. Commutateur de protection électrique selon une ou plusieurs des revendications précédentes, **caractérisé en ce que** l'élément de déclenchement (81) est en forme de crochet.

13. Commutateur de protection électrique selon une ou plusieurs des revendications précédentes, **caractérisé en ce que** le corps de logement (60) est disposé dans une ouverture (29a) d'une tôle de culasse (28) en forme de U du déclencheur rapide (10), que le corps de logement (60) peut être emboîté sur le noyau magnétique (68) avec son extrémité qui s'écarte de la tête de la palette mobile, et que le corps de logement (60) et la tôle de culasse (28) présentent des moyens anti-torsion (70, 71) qui garantissent l'impossibilité de torsion du corps de logement (60).

14. Commutateur de protection électrique selon une ou plusieurs des revendications précédentes, **caractérisé en ce que** le corps de logement (60) présente des moyens pour modifier la précontrainte du moyen à ressort (64).

15. Commutateur de protection électrique selon la revendication précédente, **caractérisé en ce que** les moyens sont réalisés sous la forme d'une butée pour recevoir une extrémité de bras de ressort du ressort de rotation.

16. Commutateur de protection électrique selon une ou plusieurs des revendications précédentes, **caractérisé en ce que** le corps de logement (60) présente une longueur axiale qui est supérieure à la longueur de la palette mobile (62) moins sa course de coulissement.

17. Commutateur de protection électrique selon une ou plusieurs des revendications précédentes,
**caractérisé en ce que** la partie inférieure (MA₁) de la palette mobile (62) et la partie (I₁) du corps de logement (60), laquelle guide la partie inférieure (MA₁), sont configurées par adaptation de l'une par rapport à l'autre de telle manière que la palette mobile (62) est guidée dans le corps de logement (60) sans pouvoir effectuer un mouvement de torsion.
